# EUROPÄISCHE PATENTSCHRIFT

(11) **EP 0 379 078 B1**
(45) Veröffentlichungstag und Bekanntmachung des Hinweises auf die Patenterteilung: **08.12.1993**
(21) Anmeldenummer: 90100587.6
(22) Anmeldetag: 12.01.1990
(51) Int. Cl.: E04H 15/40

(54) **Zelt**
Tent
Tente

(30) Priorität: 16.01.1989 DE 3901086
(43) Veröffentlichungstag der Anmeldung: 25.07.1990
(73) Patentinhaber: Arnold, Felix, D-70193 Stuttgart (DE)
(72) Erfinder: Arnold, Felix, D-70193 Stuttgart (DE)
(74) Vertreter: Schuster, Gregor, Dipl.-Ing.

(56) Entgegenhaltungen:
- DE-U- 8 807 891
- US-A- 3 534 750
- US-A- 3 960 161
- US-A- 3 990 463
- US-A- 4 858 634

## Beschreibung

Die Erfindung geht aus von einem Zelt nach der Gattung des Hauptanspruchs. Ein derartiges Zelt soll auch aus Transportgründen möglichst leicht sein, schnell aufbaubar sein und gut aussehen. Problematisch bei derartigen Zelten ist die Abhängigkeit beim Aufbau von der Qualität des Untergrundes, um die für das Verspannen erforderliche Verankerung zu erhalten. Zudem wirken Unebenheiten des Untergrundes über den Zeltboden unmittelbar auf den Benutzer, so daß bei hartem Untergrund zusätzliche Polsterungen, wie beispielsweise Luftmatratzen, erforderlich sind.

Bekannt ist, die Zelthaut über als Dachrahmen dienende, zusammensteckbare Zeltstangen zu spannen, die nach dem Zusammenstecken der Stangen meist bogenförmig unter die Zelthaut gespannt werden, wobei der Zeltboden mit aufgespannt wird. Außerdem ist bekannt, die Außenhaut auch mittels des Zeltbodens des Zeltes nach unten zu spannen. In jedem Fall jedoch sind stets Heringe oder dgl. erforderlich, um die gewünschte Spannung zum Grund hin zu erhalten. Diese bekannten Zelte haben alle den gleichen Nachteil, daß sie nicht auf jedem Untergrund aufbaubar sind - es handelt sich stets um statisch offene (unbestimmte) Ketten, die erst durch zusätzliche Mittel, beispielsweise Heringe, statisch bestimmt werden. Auf hartem Grund müßte man beispielsweise zusätzliche Mittel einsetzen wie Gewichte oder dgl., um diese Spannung zu erzeugen. Außerdem haben all diese Zelte den Nachteil, daß der Zeltboden unmittelbar auf dem Grund, auf dem das Zelt aufgebaut wird, aufliegt.

Aus der US-A-3,543,750 ist ein Zelt bekannt, bei welchem die zusammengesteckten Zeltstangen einen Bodenrahmen und einen Dachrahmen bilden, die einerseits die Stoffplanen der Zeltplane aufspannen und andererseits gegeneinander durch Stoffbahnen und/oder Seile statisch bestimmt verspannt sind. Bei diesem Zelt sind daher für die Verspannung keine zusätzlichen Mittel wie Heringe erforderlich, es weist jedoch den Nachteil auf, daß der von dem Bodenrahmen aufgespannte Zeltboden unmittelbar auf dem Grund aufliegt, so daß auch bei diesem Zelt bei hartem Untergrund zusätzliche Polsterungen erforderlich sind. Zudem ist der Aufbau dieses Zeltes auf Grund er komplizierten Verspannung von Dach- und Bodenrahmen umständlich.

Der Erfindung liegt die Aufgabe zugrunde, ein Zelt mit Zeltboden zu schaffen, ohne diese genannten Nachteile.

Das erfindungsgemäße Zelt mit den kennzeichnenden Merkmalen des Hauptanspruchs hat demgegenüber den Vorteil, daß das Zelt als räumlicher Körper gestaltet ist, der nicht zusätzlich mit dem Grund verbunden sein muß. Da der Zeltboden einen gewissen Abstand zum Untergrund aufweist, hat der Benutzer den Vorteil, daß er einerseits nicht auf hartem Grund liegen muß und andererseits bei kaltem Grund einen gewissen Abstand zu diesem erhält, so daß sich stets auch oberhalb des Zeltbodens vorhandene Feuchtigkeit nicht als Kältebrücke auswirken kann.

Durch die gegenseitige Verspannung des Dachrahmens und des Bodenrahmens durch die von diesen aufgespannte Zeltplane entsteht ein statisch bestimmter, stabiler Körper. Gleichzeitig wird durch die Ausgestaltung des Bodenrahmens, der einen als Zeltboden dienenden flachen Hohlkörper aufspannt, eine obere Bodenfläche zur Verfügung gestellt, die unmittelbar nicht mit dem Grund in Berührung steht. Dadurch können zwischen dem Grund und der als Liegefläche dienenden, oberen Bodenfläche des Zeltes keine Kältebrücken entstehen.

Nach einer vorteilhaften Ausgestaltung der Erfindung weist der Bodenrahmen eine durch Verformen eines Kreises entstehende Sattelform auf und spannt zwei ovale Stoffbahnen als obere und untere Bodenplane auf, die zwischen sich einen Hohlraum einschließen. Dieser sattelförmige Rahmen wird erfindungsgemäß durch Verspannen mit dem Dachrahmen stabilisiert, so daß ein als Liegefläche geeigneter Zeltboden entsteht.

Nach einer weiteren Ausgestaltung der Erfindung wird der Dachrahmen von einem bevorzugt kreisbogenförmigen Bügel gebildet, dessen Enden gegen den Bodenrahmen verspannt sind. Dadurch ergibt sich vorteilhafterweise ein leicht aufbaubares Zelt, das in etwa die Form eines Hauszeltes aufweist.

Nach einer anderen Ausgestaltung der Erfindung wird der Dachrahmen von mindestens zwei bevorzugt kreisbogenförmigen Bügeln gebildet, deren Enden jeweils in einem Scharnier gelagert sind, welche gegen den Bodenrahmen verspannt werden. Bei dieser Ausgestaltung weist das Zelt vorteilhafterweise die Form eines Iglus oder eines Steilwandzeltes auf. Durch Verspannung der Scharniere gegen den Bodenrahmen wird das Zelt stabilisiert.

Nach einer weiteren Ausgestaltung der Erfindung sind die Zeltstangen in auf der Zeltplane vorgesehene Schlauchbänder eingeschoben. Durch die Schlauchbänder werden die Zeltstangen in ihrer vorbestimmten Lage fixiert, wodurch die Stabilität des gesamten Zeltes weiter erhöht wird.

Nach einer weiteren vorteilhaften Ausgestaltung der Erfindung ist die Zeltplane in einem Wandabschnitt mit einer Zutrittsöffnung versehen. Diese Zutrittsöffnung ist nach einer weiteren Ausgestaltung bevorzugt oval bis kreisförmig ausgebildet. Diese Ausgestaltung gewährleistet vorteilhafterweise die Aufrechterhaltung der Verspannung der Zeltplane durch die beiden Rahmen.

Nach einer weiteren vorteilhaften Ausgestaltung der Erfindung ist die Zutrittsöffnung mit einer Verschließeinrichtung versehen, die nach noch einer vorteilhaften Ausgestaltung der Erfindung bevorzugt die Form eines Rektalverschlusses aufweist mit zusätzlich auf der Zeltplane angeordneten Tuchen, die über eine Schließschnur ringförmig zusammenziehbar sind. Durch diese Ausgestaltung wird ein Verschließen der Zutrittsöffnung auf besonders einfache Weise ermöglicht.

Nach einer weiteren Ausgestaltung der Erfindung ist eine zusätzliche Verspannung zwischen Dachrahmen und oberer Bodenplane vorgesehen. Durch diese zusätzliche Verspannung kann die obere Bodenplane derart an ihren Rändern angehoben werden, daß eine ebene Liegefläche entsteht. Zudem ergibt sich eine senkrechte Begrenzungswand für den Zeltinnenraum.

Nach einer vorteilhaften Weiterbildung dieser Merkmale ist die obere Bodenplane durch Seile gegen den Dachrahmen verspannt. Dadurch bleibt vorteilhafterweise der Raum zwischen schräger Außenwand und Seilen zugänglich.

Nach einer anderen Weiterbildung dieser Merkmale ist die obere Bodenplane durch zusätzliche Stoffbahnen gegen den Dachrahmen verspannt. Dadurch ergibt sich vorteilhafterweise ein zusätzlicher Wetterschutz durch das Vorhandensein zweier Stoffbahnen. Falls ein derartiger zusätzlicher Schutz nicht erforderlich ist, kann bei dieser Ausgestaltung die äußere Stoffbahn jedoch auch weggelassen werden.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstandes der Erfindung ist in der Zeichnung dargestellt und wird im folgenden näher beschrieben.

Es zeigen
- Fig. 1: eine perspektivische Seitenansicht eines Bodenrahmens mit zugehörigen Stoffbahnen und des Dachrahmens,
- Fig. 2: eine perspektivische Seitenansicht eines erfindungsgemäßen Zeltes mit aufgespannter Zeltplane und
- Fig. 3: eine perspektivische Seitenansicht einer Variante des erfindungsgemäßen Zeltes mit teilweise weggelassener Zeltplane
In Fig. 1 sind als Dachrahmen 1 zwei kreisbogenförmige Bügel 7 gezeigt, die mit ihren Enden an einem Koppelpunkt 2 zusammenlaufen und zwar in einem nicht dargestellten Scharnier. Dieses Scharnier ermöglicht ein Auseinanderklappen dieser Bügel 7. In Fig. 1 sind diese Bügel 7 als nackte Rohre dargestellt - normalerweise verlaufen sie in entsprechenden Schlauchbändern der Zeltplane.

Als weiteres ist in Fig. 1 der Aufbau des Zeltbodens 3 dargestellt, der aus einem aus Rohren bestehenden Bodenrahmen 4 besteht, wobei die Rohre ebenfalls in einem als stärkere Linie dargestellten Schlauchband verlaufen und zwischen sich zwei ovale Stoffbahnen 5 und 6 aufspannen. Die Form dieses Bodenrahmens 4 ergibt sich durch Verformen eines Kreises zu einem sattelförmigen Gebilde. Die Stoffbahn 5 weist nach unten, die Stoffbahn 6 nach oben. Zwischen den Stoffbahnen 5 und 6 entsteht ein Hohlraum. Dieser Hohlraum kann zur Aufnahme von Gepäck dienen. Die Stoffbahn 5 steht mit dem Grund, auf welchem das Zelt aufgebaut ist, in Berührung, wohingegen die Stoffbahn 6 als Liegefläche dient.

Nach Zuordnen des Zeltbodens 3 zum Dachrahmen 1 wird, wie in Fig. 2 dargestellt, der Bodenrahmen 4 durch eine entsprechende Anzahl von Seilen 8 zum Koppelpunkt 2 hin verspannt, wobei einerseits der Bodenrahmen 4 möglichst dicht zum Koppelpunkt 2 und andererseits auch an die Bügel 7 herangezogen wird. Statt Seile 8 kann natürlich auch ein entsprechendes Spanntuch Verwendung finden.

In Fig. 2 ist außerdem die Zeltaußenhaut 9 gezeigt, die zwischen dem Dachrahmen 1 und dem Bodenrahmen 4 verläuft und zwischen den beiden Bügeln 7 des Dachrahmens 1. Durch diese Außenhaut 9 wird die unterste mögliche Spannlage des Bodenrahmens 4 bestimmt, so daß nach Spannen der Spannseile 8 ein statisch bestimmter Körper entsteht. Aufgrund der annähernd senkrecht verlaufenden Abschnitte der Zeltaußenhaut 9 werden die beiden Bügel 7 des Dachrahmens 1 auseinander gezogen und spannen dabei den zwischen diesen angeordneten Teil der Zeltaußenhaut 9.

Auch hier verlaufen die Rohre des Dachrahmens 1 in Schlauchbändern, was eine zusätzliche Stabilität ergibt.

Natürlich kann die Zeltaußenhaut 9 auch anders verlaufen, maßgebend ist, daß sie in Verbindung mit den Rahmen 1 und 4 und dem Koppelpunkt 2 endgültig ein statisch stabiles System "Zelt" bildet.

In der Zeltaußenhaut 9 ist, wie hier nicht dargestellt, in üblicher Weise ein Eingang vorhanden, der jedoch aufgrund der hier gegebenen Gestaltung bevorzugt in Form eines Rektalverschlusses ausgebildet ist, d. h., daß in der gespannten, dem statischen Stabilitätszweck dienenden Außenhaut eine wegen dieser Funktion der Außenhaut starre Zutrittsöffnung vorhanden ist, die über eine flexible Verschließeinrichtung schließbar ist. Die Verschließeinrichtung kann aus glatten, beispielsweise über Reißverschlüsse verbundenen Tuchen bestehen oder aus einem sackförmigen Teil, das vorzugsweise zur Mitte hin durch eine Schließschnur zusammenziehbar ist (Rektalverschluß) und als Zusatzhaut auf die Außenhaut aufgesetzt ist, ohne deren eigentliche Verspannung zu beeinträchtigen.

In Fig. 3 ist eine Variante dargestellt, bei der die Stoffbahn 6 des Zeltbodens 3 durch eine vertikal zum Dachrahmen 1 hin verlaufende Stoffbahn 11 so nach oben gezogen wird, daß innerhalb des Zeltes eine ebene Bodenfläche entsteht. Statt der Stoffbahn 11 können natürlich auch Seile dienen oder diese Stoffbahn 11 kann auch als Außenhaut ausgebildet sein.

Die Erfindung geht jedoch über dieses eine dargestellte Ausführungsbeispiel und die in Fig. 3 gezeigte Variante hinaus. Erfindungsgemäß ist lediglich maßgebend, daß ein zwischen einem Bodenrahmen eingespannter, ein Volumen begrenzender Körper gebildet wird, der durch zwei vorzugsweise ovale Stoffbahnenflächen begrenzt ist und der zwischen einem oder auch mehreren Dachrahmen 1 gehängt und mit diesem oder diesen verspannt wird. Die Zeltaußenhaut, die über den Dachrahmen gespannt ist, trägt hierbei genauso zur Stabilität bei wie die Spannmittel, mit denen der Bodenrahmen zu den Koppelpunkten, von denen mindestens zwei vorhanden sein müssen, gespannt ist. Natürlich muß jeder der Koppelpunkte nicht auf ein Scharnier eingeschränkt sein - ohnehin bei nur einem Dachrahmen nicht erforderlich - sondern es kann statt einem Punkt auch ein bogenförmiger Abschnitt vorhanden sein, allerdings mit einer gewissen Zentrierung am Sattelpunkt dieses Bogens.

## Patentansprüche

1. Zelt mit einer Zeltplane aus mehreren Stoffbahnen (5,6,9,11) mit integriertem Zeltboden (3) und einem die Zeltplane aufspannenen Zeltgestänge aus mehreren zusammensteckbaren Zeltstangen (4,7), wobei die zusammengesteckten Zeltstangen zwei Spannrahmen bilden, nämlich einen Bodenrahmen (4) und einen Dachrahmen (1), die einerseits die Stoffbahnen der Zeltplane aufspannen und andererseits gegeneinander durch Stoffbahnen und/oder Seile (8) statisch bestimmt verspannt sind dadurch gekennzeichnet, daß der Bodenrahmen (4) einen den Zeltboden (3) bildenden flachen Hohlkörper aufspannt, während der Dachrahmen (1) den mit dem Zeltboden (3) verbunden Dach- und Wandbereich (9) der Zeltplane aufspannt.

2. Zelt nach Anspruch 1, **dadurch gekennzeichnet**, daß der Bodenrahmen (4) eine durch Verformen eines Kreises entstehende Sattelform aufweist und zwei ovale Stoffbahnen als obere und untere Bodenplane (5) bzw. (6) aufspannt, die zwischen sich einen Hohlraum einschließen.

3. Zelt nach Anspruch 1 oder 2, **dadurch kennzeichnet**, daß der Dachrahmen (1) von einem bevorzugt kreisbogenförmigen Bügel (7) gebildet wird, dessen Enden gegen den Bodenrahmen (4) verspannt sind.

4. Zelt nach Anspruch 1 oder 2, **dadurch gekennzeichnet**, daß der Dachrahmen (1) von mindestens zwei bevorzugt kreisbogenförmigen Bügeln (7) gebildet wird, deren Enden jeweils in einem Scharnier (2) gelagert sind, welches gegen den Bodenrahmen (4) verspannt ist.

5. Zelt nach einem der vorhergehenden Ansprüche, **dadurch gekennzeichnet**, daß die Zeltstangen in auf der Zeltplane vorgesehene Schlauchbänder eingeschoben sind.

6. Zelt nach einem der vorhergehenden Ansprüche, **dadurch gekennzeichnet**, daß die Zeltplane in einem Wandabschnitt mit einer Zutrittsöffnung versehen ist.

7. Zelt nach Anspruch 6, **dadurch gekennzeichnet**, daß die Zutrittsöffnung bevorzugt oval bis kreisförmig ausgebildet ist.

8. Zelt nach Anspruch 6 oder 7, **dadurch gekennzeichnet**, daß die Zutrittsöffnung mit einer Verschließeinrichtung versehen ist.

9. Zelt nach Anspruch 8, **dadurch gekennzeichnet**, daß die Verschließeinrichtung die Form eines Rektalverschlusses aufweist mit zusätzlich auf der Zeltplane angeordneten Tuchen, die über eine Schließschnur ringförmig zusammenziehbar sind.

10. Zelt nach einem der vorhergehenden Ansprüche, **dadurch gekennzeichnet**,daß eine zusätzliche Verspannung (11) zwischen Dachrahmen (1) und oberer Bodenplane (6) vorgesehen ist.

11. Zelt nach Anspruch 10, **dadurch gekennzeichnet**, daß die obere Bodenplane (6) durch Seile gegen den Dachrahmen (1) verspannt ist.

12. Zelt nach Anspruch 10, **dadurch gekennzeichnet**, daß die obere Bodenplane (6) durch zusätzliche Stoffbahnen gegen den Dachrahmen (1) verspannt ist.

## Claims

1. A tent made of a number of lengths of material (5, 6, 9, 11), and with an integral tent floor (3) and a frame to stiffen the material of the tent made up of a number of tent-poles (4, 7) that can be fitted together, with the tent-poles when fitted together forming two rigid frames, one being the floor frame (4) and one being the roof frame (1), which on the one hand stretch the lengths of tent material and on the other hand are held in tension against one another as determined by statics forces by the lengths of tent material and/or ropes (8), the whole characterised by the floor frame (4) holding a flat, hollow body rigid to form the tent floor (3) while the roof frame (1) holds the tent material connected to the roof and floor area (9) rigid.

2. A tent along the lines of Claim 1, characterised by the floor frame (1) having a saddle shape caused by the distortion of a circle and holding two oval lengths of material rigid as the upper and lower floor parts (5) or (6) which enclose a hollow space between them.

3. A tent along the lines of Claim 1 or Claim 2, characterised by the roof frame (1) being formed by a bar (7) preferably in the shape of a circle, the end of which is held rigid against the floor frame (4).

4. A tent along the lines of Claim 1 or Claim 2, characterised by the roof frame (1) being formed by at least two bars preferably in the shape of a circle the ends of each of which are mounted in a hinge (2) which is held rigid against the floor frame (4).

5. A tent along the lines of one of the foregoing Claims, characterised by tent-poles being inserted into tubular strips provided on the tent material.

6. A tent along the lines of one of the foregoing Claims, characterised by the tent material in one of the sections of wall being provided with an opening for access.

7. A tent along the lines of Claim 6, characterised by the access opening by preferably formed as an oval or circle.

8. A tent along the lines of Claim 6 or Claim 7, characterised by the access opening being provided with a closing device.

9. A tent along the lines of Claim 8, characterised by the closing-device having a rectangular closure with additional cloth parts arranged on the tent material which can be pulled together in a circular shape by means of a closing cord.

10. A tent along the lines of one of the foregoing Claims, characterised by an additional tensioning device (11) being provided between the roof frame (1) and the upper floor part (6).

11. A tent along the lines of Claim 10, characterised by the upper floor part (6) being held rigid against the roof frame (1) by means of a rope.

12. A tent along the lines of Claim 10, characterised by the upper floor part (6) being held rigid by additional lengths of tent material against the roof frame (1).

## Revendications

1. Tente dotée d'une toile se composant de plusieurs pans (5,6,9,11) avec sol de tente (3) intégré et d'une armature constituée de plusieurs tubes (4,7) emboîtables, qui sous-tend la toile de la tente, les tubes emboîtables formant deux cadres, à savoir un cadre de sol (4) et un cadre de toit (1), qui, d'une part, sous-tendent les pans de la toile de la tente et qui, d'autre part, sont tendus l'un par rapport à l'autre, statiquement déterminé, par des pans de toile et/ou par des cordes (8), caractérisée par le fait que le cadre du sol (4) sous-tend un corps vide plat constituant le sol de la tente (3) alors que le cadre du toit (1) sous-tend la zone du toit et des parois (9) de la toile reliée au sol de la tente (3).

2. Tente conforme à la revendication 1, **caractérisée par le fait** que le cadre du sol (4) a une forme de selle engendrée par la déformation d'un cercle et sous-tend deux pans de toile ovales faisant fonction de toiles de sol supérieure et inférieure (5) ou (6) incluant un espace vide entre elles.

3. Tente conforme à la revendication 1 ou 2, **caractérisée par le fait** que le cadre du toit (1) est constitué par un arceau (7) de préférence en forme d'arc de cercle dont les extrémités sont tendues par rapport au cadre du sol (4).

4. Tente conforme à la revendication 1 ou 2, **caractérisée par le fait** que le cadre du toit (1) est constitué par au moins deux arceaux (7) de préférence en forme d'arc de cercle dont les extrémités sont respectivement logées dans une charnière (2) qui est tendue par rapport au cadre du sol (4).

5. Tente conforme à l'une des revendications précédentes, **caractérisée par le fait** que les tubes de la tente sont insérés dans les bandes tubulaires prévues sur la toile de la tente.

6. Tente conforme à l'une des revendications précédentes, **caractérisée par le fait** que la toile de la tente est pourvue d'une ouverture d'accès dans une section de paroi.

7. Tente conforme à la revendication 6, **caractérisée par le fait** que l'ouverture d'accès a une forme de préférence ovale à circulaire.

8. Tente conforme à la revendication 6 ou 7, **caractérisée par le fait** que l'ouverture d'accès est munie d'un dispositif de fermeture.

9. Tente conforme à la revendication 8, **caractérisée par le fait** que le dispositif de fermeture présente la forme d'une occlusion rectale avec en plus des draps disposés sur la toile de la tente et pouvant être resserrés en forme d'anneau par un cordon de fermeture.

10. Tente conforme à l'une des revendications précédentes, **caractérisée par le fait** qu'on a prévu un haubanage (11) supplémentaire entre le cadre du toit (1) et la toile supérieure au sol (6).

11. Tente conforme à la revendication 10, **caractérisée par le fait** que la toile supérieure au sol (6) est tendue par des cordes par rapport au cadre du toit (1).

12. Tente conforme à la revendication 10, **caractérisée par le fait** que la toile supérieure au sol (6) est tendue par rapport au cadre du toit (1) avec des pans d'étoffe supplémentaires.
